# EUROPÄISCHE PATENTSCHRIFT

(11) **EP 0 527 179 B1**
(45) Veröffentlichungstag und Bekanntmachung des Hinweises auf die Patenterteilung: **06.10.1993**
(21) Anmeldenummer: 91908742.9
(22) Anmeldetag: 25.04.1991
(51) Int. Cl.: A47B 21/00

(54) **KABELKANAL FÜR WINKELELEMENTE VON BÜROMÖBEL-WINKELKOMBINATIONEN**
CABLE CHANNEL FOR CORNER UNITS OF CORNER OFFICE FURNITURE COMBINATIONS
CANIVEAU DE CABLES POUR ELEMENTS D'ANGLE FAISANT PARTIE DE COMBINAISONS D'ANGLE DE MEUBLES DE BUREAU

(30) Priorität: 02.05.1990 DE 4014082
(43) Veröffentlichungstag der Anmeldung: 17.02.1993
(73) Patentinhaber: 3K BÜROMÖBEL GMBH, D-64653 Lorsch (DE)
(72) Erfinder: PIOREK, Hans-Georg, D-6200 Wiesbaden (DE)
(74) Vertreter: Katscher, Helmut, Dipl.-Ing.
(86) Internationale Anmeldenummer: EP9100800
(87) Internationale Veröffentlichungsnummer: WO9116836

(56) Entgegenhaltungen:
- DE-U- 8 707 214
- US-A- 4 884 513

## Beschreibung

Die Erfindung betrifft einen Kabelkanal für Winkelelemente von Büromöbel-Winkelkombinationen mit zwei im wesentlichen parallel und im Abstand zueinander unter einer Tischplatte des Winkelelements angebrachten Kanalseitenwänden, die mit einer Kanalbodenwand den Kabelkanal umschließen. Ein solcher Kabelkanal ist bekannt aus dem DE-U-8707214.

Zur verdeckten Verlegung von Kabel für elektrische und elektronische Geräte ist es bekannt, an Büromöbeln gesonderte Kabelkanaäle vorzusehen. Bei Schreibtischen und anderen Arbeitstischen verläuft dieser Kabelkanal üblicherweise an der dem Benutzer abgekehrten hinteren Tischkante, und zwar entweder in Höhe der Tischkante oder unterhalb der Tischplatte. Diese letztgenannte Anordnung wird bevorzugt, um eine ununterbrochen bis zur Tischrückkante durchgehende Arbeitsfläche zu erhalten.

In sehr vielen Fällen werden derartige Schreibtische oder Arbeitstische zu sogenannten Winkelkombinationen unter Zwischenschaltung von Winkelelementen verbunden. Diese Winkelelemente bestehen im wesentlichen aus einer Winkeltischplatte, deren beide Seitenränder in einem solchen Winkel zueinander verlaufen, wie er für die Zuordnung der benachbarten Arbeitstische vorgesehen ist.

Die vorgesehenen Kabelkanäle müssen sich auch unter den Tischplatten der Winkelelemente fortsetzen, um eine Kabelverbindung der beiderseits anschließenden Arbeitstische zu ermöglichen. Hierbei erweist es sich in vielen Fällen als schwierig, den Kabelkanälen den erforderlichen abgewinkelten Verlauf unter der Tischplatte des Winkelelements zu geben. Zum einen sollte der Kabelkanal in möglichst gleichbleibendem Abstand zur Tischrückkante des Winkelelements verlaufen. Zum anderen sollte der Kabelkanal aber möglichst im rechten Winkel an den beiden Seitenrändern des Winkelelements verlaufen, um den Übergang konstruktiv einfach gestalten zu können.

Um einen abgewinkelten Verlauf des Kabelkanals am Winkelelement zu erreichen, ist es erforderlich, die den Kabelkanal bildenden Bauteile, nämlich die Kanalseitenwände und die Kanalbodenwand unter dem erforderlichen Winkel auf Gehrung zu schneiden und zusammenzusetzen. Dies ist mit verhältnismäßig hohem Arbeitsaufwand verbunden und wirkt sich bei der Montage von Büromöbel-Winkelkombinationen nachteilig aus.

Zur Anpassung des Kabelkanals an unterschiedliche Winkel ist es auch bekannt, an der Übergangsstelle vom Winkelelement zum anschließenden Arbeitstisch den Kabelkanal als biegsames Rohr auszuführen. Auch diese Konstruktion ist verhältnismäßig aufwendig.

Aufgabe der Erfindung ist es daher, einen Kabelkanal der eingangs genannten Gattung so auszubilden, daß mit möglicht geringem Arbeitsaufwand eine Anpassung an unterschiedliche Winkel der Winkelelemente ermöglicht wird.

Diese Aufgabe wird erfindungsgemäß dadurch gelöst, daß die beiden Kanalseitenwände jeweils aus im Winkel zueinander verlaufenden Wandabschnitten bestehen, die jeweils durch ein Gelenk mit senkrechter Gelenkachse miteinander verbunden sind.

Durch dieses Gelenk ist es möglich, den miteinander verbundenen Wandabschnitten bei der Montage der Winkelkombination den jeweils gewünschten abgewinkelten Verlauf zu geben. Es ist dann nur noch erforderlich, die Wandabschnitte auf die nötige Länge rechtwinklig zuzuschneiden. Diese Arbeit kann mit geringem Aufwand bei der Montage der Winkelkombination ausgeführt werden.

Vorzugsweise ist vorgesehen, daß die an die beiden Seitenränder des Winkelelements anschließenden Wandabschnitte im rechten Winkel auf diese Seitenränder stoßen.

Gemäß einer bevorzugten Ausführungsform der Erfindung bestehen die Wandabschnitte aus Hohlprofilstücken, in die stirnseitig jeweils eine Gelenkhälfte des Gelenks eingesteckt ist.

Die Erfindung wird nachfolgend an Ausführungsbeispielen erläutert, die in der Zeichnung dargestellt sind. Es zeigt:
Fig. 1 eine stark vereinfachte Draufsicht auf ein Winkelelement einer Büromöbel-Winkelkombination,
Fig. 2 einen vergrößerten Schnitt längs der Linie II-II in Fig. 1,
Fig. 3 einen vergrößerten Schnitt längs der Linie III-III in Fig. 1 und
Fig. 4 in einer Darstellung ähnlich der Fig. 1 eine abgewandelte Ausführungsform eines Winkelelements.

Das in Fig. 1 dargestellte Winkelelement 1 verbindet zwei beispielsweise im rechten Winkel zueinander angeordnete Arbeitstische 2, 3, an deren Seitenrändern sich als tragendes Element jeweils eine Wange 4 befindet. Das Winkelelement 1 besteht im wesentlichen aus einer Tischplatte 5, unter der ein Kabelkanal 6 ausgebildet ist, der die in Fig. 1 nur angedeuteten Kabelkanäle 7, 8 der Arbeitstische 2 und 3 miteinander verbindet. Der deutlicheren Darstellung halber ist der Kabelkanal 6 des Winkelelements 1 in Fig. 1 mit ausgezogenen Linien dargestellt, obwohl er sich unter der Tischplatte 5 befindet.

Der Kabelkanal 6 wird von zwei im wesentlichen parallel und im Abstand zueinander verlaufenden, unter der Tischplatte 5 angebrachten Kanalseitenwänden 9 und 10 sowie einer zwischen den Kanalseitenwänden 9 und 10 verlaufenden Kanalbodenwand 11 umschlossen.

Die beiden Kanalseitenwände 9, 10 bestehen bei dem in den Fig. 1 bis 3 dargestellten Ausführungsbeispiel jeweils aus drei Wandabschnitten 10a, 10b und 10c bzw. 9a, 9b und 9c. Jeweils benachbarte Wandabschnitte sind durch ein Gelenk 12 miteinander verbunden. Die Gelenke 12 ermöglichen es, die miteinander verbundenen Wandabschnitte 10a...c bzw. 9a...c in jedem gewünschten Winkel zueinander anzuordnen.

Wie man aus Fig. 3 erkennt, besteht jedes Gelenk 12 aus zwei Gelenkhälften 12a und 12b, die jeweils mit Befestigungszapfen 13 in Kanäle des anschließenden Wandabschnitts 10b bzw. 10c eingesteckt sind. Die beiden Gelenkhälften 12a, 12b sind durch die senkrechte Gelenkachse 14 bildende Schrauben 15 miteinander gelenkig verbunden.

Die Kanalbodenwand 11 liegt beiderseits auf vorspringenden Leisten 16, die an den Kanalseitenwänden 9 und 10 angeformt sind.

Bei dem Ausführungsbeispiel nach Fig. 1, bei dem die Arbeitstische 2 und 3 im rechten Winkel zueinander verlaufen, sind in jeder Kanalseitenwand 9 bzw. 10 zwei Gelenke 12 vorgesehen. An den beiden Seitenrändern 17 des Winkelelements 1 treffen die Wandabschnitte 9a, 10a bzw. 9c, 10c im rechten Winkel auf. Diese für die konstruktive Gestaltung des Anschlusses des Kabelkanals 6 an die Wangen 4 bzw. die benachbarten Arbeitstische 2 und 3 günstige Anordnung wurde auch bei der Ausführung nach Fig. 4 beibehalten. Da bei diesem Beispiel die Seitenränder 17 des Winkelelements 1' nur in einem spitzen Winkel zueinander verlaufen, ist es ausreichend, für jede Kanalseitenwand 9 bzw. 10 jeweils nur zwei Wandabschnitte 9a, 9c bzw. 10a, 10c vorzusehen, die jeweils nur durch ein einziges Gelenk 12 miteinander verbunden sind. Im übrigen sind in Fig. 4 für entsprechende Teile die gleichen Bezugszeichen wie in Fig. 1 verwendet.

## Patentansprüche

1. Kabelkanal für Winkelelemente von Büromöbel-Winkelkombinationen mit zwei im wesentlichen parallel und im Abstand zueinander unter einer Tischplatte (5) des Winkelelements (1) angebrachten Kanalseitenwänden (9, 10), die mit einer Kanalbodenwand (11) den Kabelkanal (6) umschließen, dadurch gekennzeichnet, daß die beiden Kanalseitenwände (9, 10) jeweils aus im Winkel zueinander verlaufenden Wandabschnitten (9a, 9b, 9c bzw. 10a, 10b, 10c) bestehen, die jeweils durch ein Gelenk (12) mit senkrechter Gelenkachse (14) miteinander verbunden sind.

2. Kabelkanal nach Anspruch 1, dadurch gekennzeichnet, daß die an die beiden Seitenränder (17) des Winkelelements (1, 1') anschließenden Wandabschnitte (9a, 9c bzw. 10a, 10c) im rechten Winkel auf diese Seitenränder (17) stoßen.

3. Kabelkanal nach Anspruch 1, dadurch gekennzeichnet, daß die Wandabschnitte (9a, 9b, 9c; 10a, 10b, 10c) aus Hohlprofilstücken bestehen, in die stirnseitig jeweils eine Gelenkhälfte (12a, 12b) des Gelenks (12) eingesteckt ist.

## Claims

1. Cable channel for corner units of corner office furniture combinations, having two channel side walls (9, 10) fitted essentially parallel and at a distance from each other under a desktop (5) of the corner unit (1), which enclose the cable channel (6) with a channel base wall (11), characterised in that the two channel side walls (9, 10) in each case consist of wall sections (9a, 9b, 9c or 10a, 10b, 10c) running at an angle to each other, which are in each case joined to each other by a link (12) with a perpendicular link axis (14).

2. Cable channel according to Claim 1, characterised in that the wall sections (9a, 9c or 10a, 10c) connecting to the two side edges (17) of the corner unit (1, 1') hit these side edges (17) at a right angle.

3. Cable channel according to Claim 1, characterised in that the wall sections (9a, 9d, 9c; 10a, 10b, 10c) consist of hollow-profiled pieces, into the front of which is pushed in each case a half link (12a, 12b) of the link (12).

## Revendications

1. Gouttière pour câbles destinée à des éléments corniers de combinés de meubles de bureau d'angle, la gouttière comportant deux parois latérales (9, 10) montées sensiblement parallèlement et à distance l'une de l'autre sous une tablette (5) de l'élément cornier (1), ces parois latérales (9, 10) enserrant la gouttière (6) avec une paroi inférieure (11), caractérisée en ce que les deux parois latérales (9, 10) de la gouttière sont respectivement constituées de sections de paroi (9a, 9b, 9c ou 10a, 10b, 10c) s'étendant mutuellement selon un certain angle, ces sections étant raccordées l'une à l'autre respectivement par une articulation (12) ayant un arbre d'articulation vertical (14).

2. Gouttière pour câbles selon la revendication 1, caractérisée en ce que les sections de paroi (9a, 9c ou 10a, 10c) qui se raccordent aux deux bords latéraux (17) de l'élément cornier (1, 1') s'appuient à angle droit sur ces bords latéraux (17).

3. Gouttière pour câbles selon la revendication 1, caractérisée en ce que les sections de paroi (9a, 9b, 9c; 10a, 10b, 10c) sont constituées de profilés creux dans lesquels une moitié (12a, 12b) de l'articulation (12) est respectivement enfichée sur la partie frontale.
